# EUROPÄISCHE PATENTSCHRIFT

(11) **EP 1 348 874 B1**
(45) Veröffentlichungstag und Bekanntmachung des Hinweises auf die Patenterteilung: **20.07.2005**
(21) Anmeldenummer: 03005028.0
(22) Anmeldetag: 06.03.2003
(51) Int. Cl.: F04F 5/44

(54) **Druckluft-Schalldämpfer**
Silencer for compressed air
Silencieux pour air comprimé

(30) Priorität: 30.03.2002 DE 20205068 U
(43) Veröffentlichungstag der Anmeldung: 01.10.2003
(73) Patentinhaber: Festo AG & Co, 73734 Esslingen (DE)
(72) Erfinder: Zindl, Manfred, 72768 Reutlingen (DE); Krehl, Yvonne, 70569 Stuttgart (DE); Bretzler, Markus, 73540 Heubach (DE)
(74) Vertreter: Abel, Martin, Dipl.-Ing.

(56) Entgegenhaltungen:
- WO-A-00/50776
- DE-A- 3 401 209
- RU-C- 2 179 225
- US-A- 4 759 691

## Beschreibung

Die Erfindung betrifft eine Vakuumerzeugervorrichtung, mit einem Druckluft-Schalldämpfer und einer diesem vorgeschalteten Ejektoreinrichtung zur Vakuumerzeugung, wobei die Ejektoreinrichtung eine Strahldüse aufweist, an die sich eine Fangdüse anschließt, an die der Druckluft-Schalldämpfer mit einem rückseitigen Befestigungsabschnitt angeschlossen ist, wobei sich an den Befestigungsabschnitt in Längsrichtung ein Schalldämpferabschnitt anschließt, der einen Schalldämpfkörper aus porösem Schalldämpfmaterial aufweist und über einen in Längsrichtung bis zu einer vorderseitigen Ausströmöffnung durchgehenden Ausströmkanal verfügt, der innerhalb des Schalldämpfabschnittes eine sich zur Ausströmöffnung hin verjüngende Gestalt hat.

Eine in der WO 00/50776 A1 beschriebene Vakuumerzeugervorrichtung dieser Art enthält einen Druckluft-Schalldämpfer, der im Zusammenhang mit einer zur Vakuumerzeugung dienenden Ejektoreinrichtung eingesetzt wird. Der Schalldämpfer ist mit seinem rückseitigen Befestigungsabschnitt an der Austrittsöffnung der Ejektoreinrichtung angeschlossen und dient zur Dämpfung des Schalls der aus der Fangdüse der Ejektoreinrichtung austretenden Druckluft.

Der bekannte Druckluft-Schalldämpfer hat rückseitig einen Befestigungsabschnitt zur Fixierung an der Ejektoreinrichtung, woran sich ein Schalldämpfabschnitt anschließt, der einen am Außenumfang abgedeckten Schalldämpfkörper aus porösem Schalldämpfmaterial besitzt. Um die Verschmutzung des Schalldämpfmaterials zu minimieren, ist ein den Druckluft-Schalldämpfer durchsetzender Ausströmkanal vorhanden, der an der Vorderseite mit einer Ausströmöffnung zur Umgebung ausmündet. Innerhalb des Schalldämpfabschnittes hat der Ausströmkanal eine sich zur Ausströmöffnung hin verjüngende Gestalt. Der Schalldämpfkörper sitzt in einem hülsenartigen Gehäuse, durch das er am Außenumfang abgedeckt wird.

Der bekannte Druckluft-Schalldämpfer hat zwar den Vorteil, dass er weniger schnell verschmutzt als ein auch im vorderen Bereich geschlossener Schalldämpfer. Allerdings ergeben sich Einbußen bei der schalldämpfenden Wirkung. Aus der RU 2179225 C2 geht ein pneumatischer Bohrer oder Hammer hervor, der mit einem zweiteiligen Schalldämpfer ausgestattet ist. An einem innen mit Dämpfungsschienen versehenen Gehäuse des Schalldämpfers ist ein kegelförmiges Teil angebracht, das aus porösem Material besteht. An der Spitze verfügt das kegelförmige Teil über eine Öffnung. Um das kegelförmige Teil herum befindet sich ein durch ein rohrförmiges Gehäuse gebildeter Raum, in den die Luft ausströmt, die die Poren des kegelförmigen Teils durchdringt.

Es ist die Aufgabe der vorliegenden Erfindung, ein Vakuumerzeugervorrichtung der eingangs genannten Art vorzuschlagen, die eine bessere Schalldämpfwirkung besitzt.

Zur Lösung dieser Aufgabe ist vorgesehen, dass der Schalldämpfkörper am Außenumfang abdeckungslos ausgebildet ist, wobei seine Außenumfangsfläche eine Ausströmfläche für die seine Wandung quer zur Längsrichtung durchströmende Druckluft bildet, dass der im Befestigungsabschnitt verlaufende Kanalabschnitt des Ausströmkanals stufenlos in den im Schalldämpfabschnitt verlaufenden Kanalabschnitt übergeht, und das der Ausströmdurchmesser an der Ausströmöffnung des Ausströmkanals größer ist als der kleinste Durchmesser der Fangdüse der Ejektoreinrichtung.

Somit kann die Druckluft auch am abdeckungslos ausgebildeten Außenumfang des Schalldämpfkörpers ausströmen, so dass der an der vorderseitigen Ausströmöffnung austretende Volumenstrom reduziert wird und die durch den Freistrahl hervorgerufene Lautstärke verringert wird. Der stufenlose Kanalverlauf hat hierbei den Vorteil, dass Wirbelbildungen vermieden werden, die den Durchtritt der Druckluft durch die Wandung des Schalldämpfkörpers verhindern oder beeinträchtigen könnten. Man erreicht daher eine hohe schalldämpfende Wirkung bereits bei relativ geringen Längenabmessungen. In Verbindung mit der vorgeschalteten Ejektoreinrichtung ergeben sich besondere Vorteile des Druckluft-Schalldämpfers, weil dessen Austrittsdurchmesser an der Austrittsöffnung größer ist als der kleinste Durchmesser der Fangdüse der vorgeschalteten Ejektoreinrichtung.

Vorteilhafte Weiterbildungen der Erfindung gehen aus den Unteransprüchen hervor.

Der im Befestigungsabschnitt verlaufende Kanalabschnitt des Ausströmkanals kann einen konstanten Querschnitt aufweisen und stufenlos in den entsprechend ausgebildeten Eintrittsquerschnitt des im Schalldämpfabschnitt verlaufenden Kanalabschnittes übergehen. Die Kanalwandung kann dadurch im Übergangsbereich leicht abgeknickt sein.

Als besonders vorteilhaft wird allerdings eine Bauform angesehen, bei der der Ausströmkanal über seine gesamte Länge hinweg eine sich zur Ausströmöffnung hin verjüngende Gestalt hat und sich somit auch schon im Befestigungsabschnitt verjüngt. Auf diese Weise ergibt sich ein besonders effektiver Strömungsverlauf. Die sich verjüngende Gestalt lässt sich insbesondere durch einen konischen Kanalverlauf fertigungstechnisch sehr einfach realisieren.

Der Befestigungsabschnitt kann einen Befestigungskörper aufweisen, der aus einem vom Material des Schalldämpfkörpers abweichenden Material besteht, wobei die beiden Körper beispielsweise durch Verschweißen oder Verkleben fest verbunden sind. Bei einer besonders vorteilhaften Bauform ist der Druckluft-Schalldämpfer eine einstückige Komponente, die durchweg aus dem porösen Schalldämpfmaterial besteht. Wie sich gezeigt hat, fällt bei der erfindungsgemäßen Kanalgestaltung die strukturmechanische Belastung in der Längsrichtung des Druckluft-Schalldämpfers relativ gering aus, so dass auch bei der erwähnten einstückigen Bauform die erforderlichen Festigkeitswerte erreicht werden und mithin eine beträchtliche Reduzierung der Herstellkosten möglich ist.

Bei dem Schalldämpfmaterial kann es sich beispielsweise um Sinterbronze, Sintermessing, Polyethylen-Sintermaterial, Edelstahl-Sintermaterial oder ein anderes geeignetes Sintermaterial handeln.

Der Schalldämpfkörper kann außen beispielsweise kreiszylindrisch gestaltet sein. Als besonders vorteilhaft hat es sich allerdings erwiesen, wenn der Schalldämpfkörper außen eine sich entsprechend dem Ausströmkanal verjüngende Gestalt hat, so dass er zweckmäßigerweise über seine Länge hinweg eine konstante Wandstärke besitzt. Auf diese Weise ergibt sich trotz des konischen Verlaufes des Ausströmkanals in der Wandung des Schalldämpfkörpers keine signifikante Verstärkung des Strömungswiderstandes zur Ausströmöffnung hin, so dass der durch die Ausströmöffnung austretende Volumenstrom und somit das Ausströmgeräusch noch weiter reduziert wird.

Nachfolgend wird die Erfindung anhand der beiliegenden Zeichnung näher erläutert. In dieser zeigen:
- Fig. 1: eine erste Bauform der erfindungsgemäßen Vakuumerzeugervorrichtung mit einem Druckluft-Schalldämpfer im an einer zur Vakuumerzeugung dienenden Ejektoreinrichtung installierten Zustand, das Ganze im Längsschnitt, und
- Fig. 2: eine alternative Bauform des Druckluft-Schälldämpfers in einer der Fig. 1 entsprechenden Darstellungsweise, wobei die vorgeschaltete Ejektoreinrichtung jedoch nur strichpunktiert partiell angedeutet ist.

Die Zeichnung zeigt eine in ihrer Gesamtheit mit Bezugsziffer 1 bezeichnete Vakuumerzeugervorrichtung. Diese enthält eine Ejektoreinrichtung 2, die mit einem Druckluft-Schalldämpfer 3 der erfindungsgemäßen Bauart ausgestattet ist.

Die Ejektoreinrichtung 2 verfügt über ein Gehäuse 4, das eine Strahldüse 5 und eine sich daran anschließende Fangdüse 6 aufweist oder definiert. Die Strahldüse 5 besitzt eine Einspeiseöffnung 7, an der im Betrieb der Vakuumerzeugervorrichtung 1 unter atmosphärischem Überdruck stehende Druckluft eingespeist wird.

Rückseitig an die Strahldüse 5 schließt sich die Fangdüse 6 an. Zwischen der Austrittsöffnung der Strahldüse 5 und der Eintrittsöffnung der Fangdüse 6 befindet sich ein zwischenraum, der einen Absaugraum 8 definiert, der über einen Kanal mit einer Absaugöffnung 12 verbunden ist.

An dem der Eintrittsöffnung entgegengesetzten rückwärtigen Ende verfügt die Fangdüse 6 über eine Austrittsöffnung 13.

Im Betrieb der Anordnung wird die an der Einspeiseöffnung 7 eingespeiste Druckluft beim Durchströmen der Strahldüse 5 beschleunigt und ruft beim Übertritt in die Fangdüse 6 im Absaugraum 8 einen Unterdruck hervor. Dieser erzeugt eine absaugende Wirkung an der Absaugöffnung 12 und einer daran angeschlossenen, zu evakuierenden Einrichtung 14. Bei letzterer handelt es sich beispielsweise um einen mit einem Saugnapf oder einer Saugplatte ausgestatteten Sauggreifer. Die eingespeiste Druckluft wird zusammen mit der abgesaugten Luft durch die sich zur Austrittsöffnung 13 hin erweiternde Fangdüse 6 hindurch zur Atmosphäre ausgeblasen.

Durch den an die Austrittsöffnung 13 der Fangdüse 6 angeschlossenen Druckluft-Schalldämpfer 3 wird das Ausströmgeräusch der Druckluft auf ein akzeptables Maß gedämpft.

Der Druckluft-Schalldämpfer 3 ist ein längliches, schlankes Bauteil mit einem rückseitigen Befestigungsabschnitt 15, an den sich in der Längsrichtung ein Schalldämpfabschnitt 16 anschließt. Mit dem Befestigungsabschnitt 15 ist der Druckluft-Schalldämpfer 3 im Bereich der Austrittsöffnung 13 am Gehäuse 4 der Ejektoreinrichtung 2 befestigt.

Bei den Ausführungsbeispielen verfügt der Befestigungsabschnitt 15 über ein als Außengewinde ausgebildetes Befestigungsgewinde 17, mit dem er in ein entsprechendes Innengewinde an der Austrittsöffnung 13 eingeschraubt ist. Bei Bedarf können abdichtende Maßnahmen vorgesehen werden, beispielsweise Dichtungs- oder Klebemittel.

Der Schalldämpfabschnitt 16 besteht bei beiden Ausführungsformen ausschließlich aus einem Schalldämpfkörper 18 aus porösem Schalldämpfmaterial. Als Schalldämpfmaterial empfiehlt sich ein Sintermaterial, beispielsweise Sinterbronze, Sintermessing, Polyethylen-Sintermaterial oder Edelstahl-Sintermaterial. Feine und feinste Poren oder Zwischenräume in diesem Material gestatten einen Durchtritt von Druckluft bei ausreichend hohem Druckgefälle.

Der Druckluft-Schalldämpfer 3 ist in Längsrichtung von einem Ausströmkanal 22 linear durchzogen. Mit seiner Rückseite mündet er zur freien Stirnfläche des Befestigungsabschnittes 15. Mit seinem entgegengesetzten Ende mündet er zu der dem Befestigungsabschnitt 15 axial entgegengesetzten Vorderseite des Schalldämpfkörpers 18, wobei diese Mündung als Ausströmöffnung 23 bezeichnet sei.

Der Ausströmkanal 22 hat zumindest innerhalb des Schalldämpfabschnittes 16 eine sich zur Ausströmöffnung 23 hin verjüngende Gestalt. Diese sich verjüngende Gestalt resultiert zweckmäßigerweise aus einem sich konisch verjüngenden Längsverlauf. Die Querschnittsabnahme ist vorzugsweise kontinuierlich bzw. gleichmäßig.

Der Schalldämpfkörper 18 ist an seinem Außenumfang nicht abgedeckt. Dadurch bildet seine quer zur Längsrichtung orientierte Außenumfangsfläche eine Ausströmfläche 24, an der die Wandung 25 des Schalldämpfkörpers 18 quer zur Längsrichtung und insbesondere radial durchströmende Druckluft ringsum austreten kann (vgl. Strömungspfeile 26).

Beim Hindurchströmen der Druckluft durch den Druckluft-Schalldämpfer 3 treten Teile der Druckluft als Freistrahl an der Ausströmöffnung 23 aus, während andere Teile gemäß den Strömungspfeilen 26 die hülsenähnliche Wandung 25 durchsetzen und an der Ausströmfläche 24 austreten. Die Ausströmfläche 24 erstreckt sich über die gesamte Länge und den gesamten Außenumfang des Schalldämpfkörpers 18 hinweg.

Auf Grund des sich verjüngenden Verlaufes des Ausströmkanals 22 treten Rückstau- und Reibungseffekte auf, die zur Folge haben, dass die Druckluft verstärkt zur Seite durch die Wandung 25 des Schalldämpfkörpers 18 hindurchgeleitet wird. Der an der Ausströmöffnung 23 austretende Massenstrom ist dadurch geringer als bei durchweg konstantem Kanalquerschnitt, woraus eine Verringerung des Geräuschpegels resultiert. Beim Ausführungsbeispiel ist der austretende Volumenstrom besonders gering, weil der gesamte Außenumfang des Schalldämpfkörpers 18 als Ausströmfläche 24 zur Verfügung steht. Dabei kann die Länge des Schalldämpfkörpers 18 optimal ausgenutzt werden, weil der im Befestigungsabschnitt 15 verlaufende erste Kanalabschnitt 27 des Ausströmkanals 22 stufenlos in den den Schalldämpfabschnitt 16 bzw. den Schalldämpfkörper 18 durchsetzenden zweiten Kanalabschnitt 28 übergeht.

Der stufenlose Übergang ohne stufenartige Erweiterung oder Verengung gewährleistet eine ungestörte Strömung ohne Turbulenzen im Übergangsbereich, die den Eintritt der Druckluft in die Wandung des Schalldämpfkörpers 18 beeinträchtigen könnten.

Bei dem Ausführungsbeispiel der Fig. 1 besteht der Befestigungsabschnitt 15 aus einem Befestigungskörper 32, der aus einem anderen Material besteht als der fest mit ihm verbundene Schalldämpfkörper 18. Der Befestigungskörper 32 kann beispielsweise aus Kunststoff oder Metall bestehen. Die feste Verbindung mit dem Schalldämpfkörper 18 wird beispielsweise durch eine Schweißverbindung oder eine Klebeverbindung realisiert. Dabei kann der Schalldämpfkörper 18 stumpf an den Befestigungskörper 32 angesetzt sein.

Bei dieser Ausführungsform kann es aus fertigungstechnischen Gründen zweckmäßig sein, den sich verjüngenden Kanalverlauf des Ausströmkanals 22 auf den im Schalldämpfkörper 18 liegenden zweiten Kanalabschnitt 28 zu beschränken. So hat denn auch beim Ausführungsbeispiel der in dem Befestigungskörper 32 verlaufende erste Kanalabschnitt 27 durchweg einen konstanten Querschnitt, wobei dieser Querschnitt dem Eintrittsquerschnitt des zweiten Kanalabschnittes 28 entspricht. Daraus resultiert im Übergangsbereich lediglich ein leicht abknickender Wandverlauf des Ausströmkanals 22, der sich auf die Strömungsverhältnisse kaum nachteilig auswirkt.

Als optimal wird gleichwohl die in Fig. 2 gezeigte Bauform angesehen, bei der sich der sich verjüngende Kanalverlauf über die gesamte Länge des Ausströmkanals 22 hinweg erstreckt. Der größte Kanalquerschnitt befindet sich dabei zweckmäßigerweise an der im Bereich der Stirnseite des Befestigungsabschnittes 15 liegenden Einströmöffnung 23' des Ausströmkanals 22, der geringste Kanalquerschnitt an der Ausströmöffnung 23.

Der sich durchweg verjüngende Kanalverlauf des Ausströmkanals 22 lässt sich besonders vorteilhaft realisieren, wenn der Druckluft-Schalldämpfer einstückig aus porösem Schalldämpfmaterial hergestellt ist, wie dies beim Ausführungsbeispiel gemäß Fig. 2 der Fall ist. Hier besteht auch der Befestigungsabschnitt 15 aus dem Schalldämpfmaterial des Schalldämpfabschnittes 16, so dass sich aufwendige Mehrkomponenten-Fertigungsverfahren erübrigen.

Die Druckluft-Schalldämpfer 3 sind prinzipiell für alle Einsätze geeignet, bei denen das Geräusch austretender Druckluft reduziert werden soll. Sie könnten beispielsweise im Zusammenhang mit Ventilen oder druckluftbetriebenen Antrieben eingesetzt werden. Besonders vorteilhaft erweist sich ihr Einsatz in Kombination mit einer Ejektoreinrichtung 2, wobei hier die vorteilhafte Möglichkeit besteht, die Geometrie des Druckluft-Schalldämpfers 3 optimal an die Ausgestaltung der Ejektoreinrichtung 2 anzupassen.

Eine besonders gute Schalldämpfung wird erzielt, wenn der an der Ausströmöffnung 23 vorliegende Ausströmdurchmesser D_{A} des Ausströmkanals 22 möglichst klein ist, jedoch stets größer als der kleinste Durchmesser D_{K} der Fangdüse 6 der Ejektoreinrichtung 2.

Der Druckluft-Schalldämpfer 3 hat zweckmäßigerweise insgesamt eine stab- oder stangenförmige Gestalt. Die Querschnittskontur am Außenumfang ist zweckmäßigerweise kreisförmig.

Die Fig. 1 zeigt eine Ausführungsform des Druckluft-Schalldämpfers 3, bei der der Schalldämpfkörper 18 außen insgesamt eine kreiszylindrische Gestalt hat. In Verbindung mit dem ihn konzentrisch durchsetzenden, sich verjüngenden Ausströmkanal 22 führt dies zur Ausströmöffnung 23 hin zu einer sich vergrößernden Wandstärke der Wandung 25 des Schalldämpfkörpers 18. Dies kann dazu führen, dass der Strömungswiderstand für die die Wandung 25 durchströmende Druckluft zur Vorderseite des Schalldämpfkörpers 18 hin ansteigt. Daher wird zweckmäßigerweise eine Bauform vergleichbar der in Fig. 2 gezeigten Art vorgezogen, bei der der Schalldämpfkörper 18 außen eine sich entsprechend dem Ausströmkanal 22 zur Vorderseite hin verjüngende Gestalt hat.

Dadurch kann die Wandstärke des Schalldämpfkörpers 18 auch im vorderen Bereich relativ gering gehalten werden. Es besteht insbesondere die vorteilhafte Möglichkeit, dem Schalldämpfkörper 18 über seine gesamte Länge hinweg eine konstante Wandstärke zu verleihen, so dass er in radialer Richtung gleichförmig durchströmt wird und sich ein optimaler Wirkungsgrad einstellt. Zweckmäßigerweise hat der Schalldämpfkörper 18 außen eine sich kegelförmig verjüngende Gestalt.

## Patentansprüche

1. Vakuumerzeugervorrichtung, mit einem Druckluft-Schalldämpfer (3) und einer diesem vorgeschalteten Ejektoreinrichtung (2) zur Vakuumerzeugung, wobei die Ejektoreinrichtung (2) eine Strahldüse (5) aufweist, an die sich eine Fangdüse (6) anschließt, an die der Druckluft-Schalldämpfer (3) mit einem rückseitigen Befestigungsabschnitt (15) angeschlossen ist, wobei sich an den Befestigungsabschnitt (15) in Längsrichtung ein Schalldämpfabschnitt (16) anschließt, der einen Schalldämpfkörper (18) aus porösem Schalldämpfmaterial aufweist und über einen in Längsrichtung bis zu einer vorderseitigen Ausströmöffnung (23) durchgehenden Ausströmkanal (22) verfügt, der innerhalb des Schalldämpfabschnittes (16) eine sich zur Ausströmöffnung (23) hin verjüngende Gestalt hat, **dadurch gekennzeichnet, dass** der Schalldämpfkörper (18) am Außenumfang abdeckungslos ausgebildet ist, wobei seine Außenumfangsfläche eine Ausströmfläche (24) für die seine Wandung (25) quer zur Längsrichtung durchströmende Druckluft bildet, dass der im Befestigungsabschnitt (15) verlaufende Kanalabschnitt (27) des Ausströmkanals (22) stufenlos in den im Schalldämpfabschnitt (16) verlaufenden Kanalabschnitt (28) übergeht, und dass der Ausströmdurchmesser (D_{A}) an der Ausströmöffnung (23) des Ausströmkanals (22) größer ist als der kleinste Durchmesser (D_{K}) der Fangdüse (6) der Ejektoreinrichtung (2).

2. Vakuumerzeugervorrichtung nach Anspruch 1, **dadurch gekennzeichnet, dass** der im Befestigungsabschnitt (15) verlaufende Kanalabschnitt (27) des Ausströmkanals (22) einen konstanten Querschnitt hat, wobei dieser Querschnitt dem Eintrittsquerschnitt des im Schalldämpfabschnitt (16) verlaufenden Kanalabschnittes (28) entspricht.

3. Vakuumerzeugervorrichtung nach Anspruch 1, **dadurch gekennzeichnet, dass** der Ausströmkanal (22) über seine gesamte Länge hinweg eine sich zur Ausströmöffnung (23) hin verjüngende Gestalt hat.

4. Vakuumerzeugervorrichtung nach einem der Ansprüche 1 bis 3, **dadurch gekennzeichnet, dass** die sich verjüngende Gestalt des Ausströmkanals (22) eine konische Gestalt ist.

5. Vakuumerzeugervorrichtung nach einem der Ansprüche 1 bis 4, **dadurch gekennzeichnet, dass** der Befestigungsabschnitt (15) einen aus vom Material des Schalldämpfkörpers (18) abweichendem Material bestehenden Befestigungskörper (32) aufweist, der mit dem Schalldämpfkörper (18) fest verbunden ist, zweckmäßigerweise durch eine Schweiß- oder Klebeverbindung.

6. Vakuumerzeugervorrichtung nach einem der Ansprüche 1 bis 4, **gekennzeichnet durch** eine einstückige Bauweise des Druckluft-Schalldämpfers aus porösem Schalldämpfmaterial.

7. Vakuumerzeugervorrichtung nach einem der Ansprüche 1 bis 6, **dadurch gekennzeichnet, dass** der Befestigungsabschnitt (15) über ein als Außengewinde ausgebildetes Befestigungsgewinde (17) verfügt.

8. Vakuumerzeugervorrichtung nach einem der Ansprüche 1 bis 7, **dadurch gekennzeichnet, dass** es sich bei dem porösen Schalldämpfmaterial um Sinterbronze, Sintermessing, Polyethylen-Sintermaterial oder Edelstahl-Sintermaterial handelt.

9. Vakuumerzeugervorrichtung nach einem der Ansprüche 1 bis 8, **dadurch gekennzeichnet, dass** der Schalldämpfkörper (18) außen eine kreiszylindrische Gestalt hat.

10. Vakuumerzeugervorrichtung nach einem der Ansprüche 1 bis 8, **dadurch gekennzeichnet, dass** der Schalldämpfkörper (18) außen eine sich entsprechend dem Ausströmkanal (22) verjüngende Gestalt hat, insbesondere derart, dass er über seine Länge hinweg eine konstante Wandstärke besitzt.

11. Vakuumerzeugervorrichtung nach Anspruch 10, **dadurch gekennzeichnet, dass** der Schalldämpfkörper (18) außen eine sich kegelförmig verjüngende Gestalt hat.

## Claims

1. Vacuum generator device with a compressed air silencer (3) and an ejector device (2) upstream of the former for vacuum generation, wherein the ejector device (2) has a jet nozzle (5) to which is connected a receiving nozzle (6) to which the compressed air silencer (3) is connected by a rear fastening section (15), wherein there is connected to the fastening section (15) in the longitudinal direction a silencer section (16) with a silencer body (18) of porous sound absorbing material and with an outflow passage (22) which continues to a front outlet port (23) and tapers towards the outlet port (23) within the silencer section (16), **characterised in that** the outer periphery of the silencer body (18) is made without a cover, with its outer peripheral surface forming an outflow surface (24) for the compressed air flowing through its wall (25) at right-angles to the longitudinal direction, that the passage section (27) of the outflow passage (22) running in the fastening section (15) merges without steps into the passage section (28) running in the silencer section (16), and that the outflow diameter (D_{A}) at the outlet port (23) of the outflow passage (22) is greater than the smallest diameter (D_{X}) of the receiving nozzle (6) of the ejector device (2).

2. Vacuum generator device according to claim 1, **characterised in that** the passage section (27) of the outflow passage (22) running in the fastening section (15) has a constant cross-section, with this cross-section corresponding to the inlet cross-section of the passage section (28) running in the silencer section (16).

3. Vacuum generator device according to claim 1, **characterised in that** the outflow passage (22) tapers towards the outlet port (23) throughout its length.

4. Vacuum generator device according to any of claims 1 to 3, **characterised in that** the tapering shape of the outflow passage (22) is conical.

5. Vacuum generator device according to any of claims 1 to 4, **characterised in that** the fastening section (15) has a fastening body (32) made of material differing from that of the silencer body (18) and connected securely to the silencer body (18), expediently through a welded or adhesive bond.

6. Vacuum generator device according to any of claims 1 to 4, **characterised by** a one-piece mode of construction of the compressed air silencer from porous sound absorbing material.

7. Vacuum generator device according to any of claims 1 to 6, **characterised in that** the fastening section (15) has a fastening thread (17) in the form of an external thread.

8. Vacuum generator device according to any of claims 1 to 7, **characterised in that** the porous sound absorbing material is sintered bronze, sintered brass, polyethylene sintered material or stainless steel sintered material.

9. Vacuum generator device according to any of claims 1 to 8, **characterised in that** the silencer body (18) has a circular-cylindrical shape.

10. Vacuum generator device according to any of claims 1 to 8, **characterised in that** the external shape of the silencer body (18) has a taper corresponding to that of the outflow passage (22), in particular so that it has a constant wall thickness throughout its length.

11. Vacuum generator device according to claim 10, **characterised in that** the external shape of the silencer body (18) tapers conically.

## Revendications

1. Dispositif d'obtention du vide, comprenant un amortisseur de bruit d'air comprimé (3) et un agencement d'éjection placé en amont de celui-ci pour l'obtention du vide, dans lequel l'agencement d'éjection (2) comprend un ajutage d'éjection (5) suivi d'un ajutage d'arrêt (6) auquel l'amortisseur de bruit d'air comprimé (3) est raccordé par une section de fixation arrière (15), la section de fixation (15) étant suivie dans la direction longitudinale d'une section amortissant le bruit (16) qui présente un corps amortissant le bruit (18) en matériau poreux amortissant le bruit et dispose d'un canal d'évacuation (22) traversant dans la direction longitudinale jusqu'à un orifice d'évacuation avant (23), le canal ayant à l'intérieur de la section amortissant le bruit (16) une forme se rétrécissant en direction de l'orifice d'évacuation (23), **caractérisé en ce que** le corps amortissant le bruit (18) est réalisé sans couverture sur sa circonférence extérieure, sa surface circonférentielle extérieure formant une surface d'évacuation (24) pour l'air comprimé passant à travers sa paroi (25) transversalement à la direction longitudinale, **en ce que** la section de canal (27), s'étendant dans la section de fixation (15), du canal d'évacuation (22) passe progressivement à la section de canal (28) s'étendant dans la section amortissant le bruit (16), et **en ce que** le diamètre d'évacuation (D_{A}) au niveau de l'orifice d'évacuation (23) du canal d'évacuation (22) est supérieur au plus petit diamètre (D_{K}) de l'ajutage d'arrêt (6) de l'agencement d'éjection (2).

2. Dispositif d'obtention du vide selon la revendication 1, **caractérisé en ce que** la section de canal (27), s'étendant dans la section de fixation (15), du canal d'évacuation (22) présente une section transversale constante, cette section transversale correspondant à une section transversale d'entrée de la section de canal (28) s'étendant dans la section amortissant le bruit (16).

3. Dispositif d'obtention du vide selon la revendication 1, **caractérisé en ce que** le canal d'évacuation (22) présente sur toute sa longueur une forme se rétrécissant en direction de l'orifice d'évacuation (23).

4. Dispositif d'obtention du vide selon l'une des revendications 1 à 3, **caractérisé en ce que** la forme se rétrécissant du canal d'évacuation (22) est une forme conique.

5. Dispositif d'obtention du vide selon l'une des revendications 1 à 4, **caractérisé en ce que** la section de fixation (15) présente un corps de fixation (32) composé d'un matériau différent du matériau du corps amortissant le bruit (18), le corps de fixation étant raccordé rigidement au corps amortissant le bruit (18), de façon avantageuse par un raccordement soudé ou collé.

6. Dispositif d'obtention du vide selon l'une des revendications 1 à 4, **caractérisé par** une construction d'une seule pièce de l'amortisseur de bruit d'air comprimé en matériau poreux amortissant le bruit.

7. Dispositif d'obtention du vide selon l'une des revendications 1 à 6, **caractérisé en ce que** la section de fixation (15) dispose d'un filetage de fixation (17) réalisé comme un filetage extérieur.

8. Dispositif d'obtention du vide selon l'une des revendications 1 à 7, **caractérisé en ce que** le matériau poreux amortissant le bruit est du bronze fritté, du laiton fritté, un matériau fritté à base de polyéthylène ou un matériau fritté à base d'acier spécial.

9. Dispositif d'obtention du vide selon l'une des revendications 1 à 8, **caractérisé en ce que** le corps amortissant le bruit (18) présente extérieurement une forme cylindrique à base circulaire.

10. Dispositif d'obtention du vide selon l'une des revendications 1 à 8, **caractérisé en ce que** le corps amortissant le bruit (18) présente extérieurement une forme se rétrécissant en correspondance avec le canal d'évacuation (22), en particulier de telle sorte qu'il possède sur sa longueur une épaisseur de paroi constante.

11. Dispositif d'obtention du vide selon la revendication 10, **caractérisé en ce que** le corps amortissant le bruit (18) présente extérieurement une forme se rétrécissant de façon conique.
